# EUROPÄISCHE PATENTSCHRIFT

(11) **EP 1 121 243 B1**
(45) Veröffentlichungstag und Bekanntmachung des Hinweises auf die Patenterteilung: **17.07.2002**
(21) Anmeldenummer: 99953815.0
(22) Anmeldetag: 13.10.1999
(51) Int. Cl.: B31F 1/10, B31B 1/25

(54) **VORRICHUNG ZUR AUSPRÄGUNG VON RILLLINIEN IN WELLPAPPE**
DEVICE FOR PRODUCING SCORE LINES ON CORRUGATED BOARD
DISPOSITIF POUR IMPRIMER DES LIGNES FORMANT DES RAINURES DANS DU CARTON ONDULE

(30) Priorität: 15.10.1998 DE 19849282
(43) Veröffentlichungstag der Anmeldung: 08.08.2001
(73) Patentinhaber: Gehle, Harald, 22889 Tangstedt (DE)
(72) Erfinder: Gehle, Harald, 22889 Tangstedt (DE)
(74) Vertreter: UEXKÜLL & STOLBERG
(86) Internationale Anmeldenummer: EP9907712
(87) Internationale Veröffentlichungsnummer: WO0021741

(56) Entgegenhaltungen:
- DE-A- 1 511 020
- DE-A- 3 138 454
- DE-A- 3 617 916
- DE-A- 19 538 512

## Beschreibung

Die Erfindung betrifft eine Vorrichtung zur Rillung von Wellpappe in Verarbeitungsmaschinen gemäß Oberbegriff des Patentanspruchs 1.

In der Wellpappenindustrie werden Rillungen über Rillmesser- oder Rillringe in Materiallaufrichtung automatisch hergestellt. Dabei sind die Rillungen, die später für die Faltung des Zuschnittes zuständig sind, besonders kritisch und erzeugen nach heutigem Stand der Technik unkontrollierte Spaltbreiten bei der fertigen Faltschachtel. Dieses ergibt sich allein aus der nicht einwandfreien Rillung.

Die Rillung wird in Laufrichtung der Wellpappe und damit längs zu den Karton-Wellen ausgeführt und trifft dadurch von Wellental zu Wellenspitze auf immer andere Bedingungen. Da die Faltung über Gurte erfolgt, ergibt sich bei einer nicht 100%igen Ausprägung der Welle eine etwas nach hinten verlaufende Faltung, die als sogenanntes "fish-tailing" bezeichnet wird.

Die Ausprägung der Rillung wird außerdem von der verwendeten Papierqualität beeinflußt. Leichte bzw. recykelte Qualitäten lassen nur eine geringere Ausprägung zu, da diese Papiersorten leicht rissig werden und damit die Belastbarkeit der Faltschachtel mindern.

Aus der DE 31 38 454 C2 sind eine Vorrichtung und ein Verfahren zur Ausprägung von Rillen in Wellpappe für die Faltung und Einhaltung der Kartonabmessungen für Wellpappen-Rillmaschinen bekannt. Dabei wird die Wellpappe bzw. der mit Rillen zu versehende Karton zwischen zwei Walzen durchgeführt und dadurch gerillt. Je nach Dicke der zu rillenden Kartons wird der Abstand der beiden Walzen zuvor eingestellt, so daß dem zu rillenden Material der richtige Druck erteilt wird.

Aus der DE 36 17 916 A1 sind ein Verfahren und eine Vorrichtung zur Herstellung von Zuschnitten für Faltschachteln bekannt, wobei der Zuschnitt mit Hilfe einer Transportvorrichtung nacheinander durch eine Einlegestation, eine Prägestation, eine Kühlstation, eine Stanzstation und eine Entnahmestation geführt wird. Eine derartige Maschine wird als Inline-Maschine bezeichnet, da in ein und derselben Maschine mehrere Arbeitsgänge durchgeführt werden. Bei der bekannten Vorrichtung weist die Prägestation eine hydraulisch oder mechanisch angetriebene Prägepresse mit einer feststehenden Unterplatte und einer vertikal bewegbaren oberen Druckplatte auf. Beide Platten tragen Heizplatten, deren Temperatur unabhängig voneinander eingestellt werden kann. Da die Heizplatten an dem Prägewerkzeug befestigt sind, erfolgt das Prägen oder Rillen stets gleichzeitig mit dem Erwärmen und damit im stationären Betrieb. Die Maschine muß also intermittierend arbeiten, d.h., die Transportvorrichtung muß zunächst einen Zuschnittbogen unter das Prägewerkzeug führen, dann anhalten, um das Prägewerkzeug zu schließen und so lange geschlossen halten, bis von den Heizplatten eine hinreichende Erwärmung erfolgt ist. Danach wird die Prägekraft erhöht, um die Prägelinien einzuprägen. Anschließend öffnet sich das Prägewerkzeug und die erneut anlaufende Transportvorrichtung fördert den so gerillten Zuschnittbogen zur Kühlstation. Ein Nachteil dieser bekannten Vorrichtung und des damit durchführbaren Verfahrens besteht darin, daß die Transportvorrichtung immer wieder anlaufen und abbremsen muß, was eine energieaufwendige Beschleunigung und Abbremsung von nicht unbeträchtlichen Massen erfordert. Dies unterliegt natürlichen Geschwindigkeitsbegrenzungen.

Aus der **DE 195 38 512 A1** sind schließlich ein Verfahren und eine Vorrichtung zur Ausprägung von Rillinien in Wellpappe zur besseren Faltung und Einhaltung der Schachtelabmessungen für In-Line Maschinen bekannt. Dabei wird unmittelbar vor der Rillung oder bei der Rillung selbst der für die Rillung vorgesehenen Teil der Wellpappe mit Hilfe eines beheizbaren Tisches erwärmt.

Da bei allen bekannten Verfahren die Rillung rotatif durchgeführt wird und die Rillung zumeist in Laufrichtung der Karton-Wellen erfolgt, setzt der Rillpunkt an unterschiedlichen Stellen der Welle an. Dies ergibt große Probleme in der sogenannten Spalttoleranz, die für Automatenverpackungen sehr wichtig ist, da sie über die Faltgenauigkeit des Kartons entscheidet.

**Aufgabe** der Erfindung ist es, eine Vorrichtung zu schaffen, mit der eine genauere Rillung von Wellpappe als beim Stand der Technik für die nachfolgende Herstellung von Faltschachteln erzielt werden kann.

Zur **Lösung** dieser Aufgabe dient eine Vorrichtung mit den Merkmalen des Patentanspruchs 1.

Vorteilhafte Ausgestaltungen der Erfindung ergeben sich aus den Unteransprüchen.

Bei der Erfindung wird also die Wellpappe zwar mit einem rotierenden Ring transportiert, die eigentlich Rillung wird durch eine je nach Außendurchmesser des Ringes variierende Anzahl von geraden Linien geprägt.

Die Erfindung wird nachfolgend anhand einer Zeichnung näher erläutert.
**Figur 1** zeigt schematisch ein Ausführungsbeispiel;
**Figur 2** zeigt einen Ausschnitt A aus dem Rillkörper von Fig. 1.

In den Figuren sind gleiche Teile mit gleichen Bezugszeichen versehen.

**Figur 1** zeigt schematisch einen oberen und unteren Transportkörper 1 und 2 in einer Druck-Falt- und Klebemaschine für Wellpappe 3, die allgemein auch als In-Line-Maschine bezeichnet wird. Diese Transportkörper 1, 2 sind für den getakteten Vorschub innerhalb der Maschine notwendig.

Die Transportkörper 1 und 2 sind auf an sich bekannte Weise auf angetriebenen Wellen in einer In-Line Maschine montiert. Jeweils einer dieser Transportkörper 1 oder 2, und zwar je nach Maschinenausbildung für Obendruck oder Untendruck, ist an seinem Umfang 4 mit einer variierenden Anzahl von geraden Flachstücken 10, 10'und 10" versehen, die gleichmäßig über den Umfang 4 verteilt sind und dem Transportkörper 1 in der Ansicht das Aussehen eines Vielkeils oder Vielecks verleihen. Diese geraden Flachstücke 10, 10', 10" sind nach je nach Außendurchmesser des Transportkörpers 1 zwischen 5mm und 25mm lang.

Der mit diesen geraden Flachstücken 10, 10', 10" versehene kombinierte Rill- und Transportkörper 1 ist in der Regel aus Stahl oder Gußeisen hergestellt und drückt den zu rillenden Teil der Wellpappe 3 gegen den Außenumfang des als Gegenkörper bezeichneten unteren Transportkörper 2, der entweder eine Stahl- oder Polyurethan-Lauffläche hat.

Dabei prägen die über den Außendurchmesser des oberen (oder unteren) Transportkörpers 1 vorhandenen geraden Flachstücke 10, 10', 10" die gewünschte Rillung in die Wellpappe 3, und zwar ähnlich, wie dieses mit einem feststehenden Schwert erfolgen würde. Der Unterschied zu der heute bekannten normalen Rillung, die durch einen runden Rillkörper erzeugt wird, besteht nun darin, daß die hier beschriebene Erfindung eine horizontale Prägung durchführt und damit bei den fertigen Wellpappenbögen eine einwandfreie Faltung ermöglicht.

Der kombinierte Rill- und Transportkörper 1 weist demnach einen vieleckigen Rillring 11 auf, der über den Umfang 4 seines kreisrunden Transportkörpers 1 etwa 1-4mm vorsteht und eine Breite von 0.5 bis 4mm hat, wobei die Kanten abgerundet sind. Die Außenkontour über den größten Umfang 4 des kombinierten Rill- und Transportkörpers 1 ist damit die eines regelmäßigen Vielecks mit beispeislweise 70 Ecken, was aus der Figur 1 nicht hervorgeht, da diese den Rillring nur schematisch darstellt.

Figur 2 zeigt eine Ausschnittsvergrößerung A aus Figur 1, in der man den geraden Verlauf der Flachstücke 10, 10', 10" besser erkennt. Der Umfang 4 des Transportkörpers 1 erstreckt sich also als Kreisbogen, während die Außenkontur der Flachstücke 10, 10', 10" zwischen den Punkten B und C ebenso wie rechts und links davon gerade verläuft.

## Patentansprüche

1. Vorrichtung zur Ausprägung von Rillinien in Wellpappe (3) zur besseren Faltung und Einhaltung der Schachtelabmessungen für Herstellungs- und Verarbeitungsmaschinen mit einem kombinierten Rill- und Transportkörper (1) und einein Gegenkörper (2), **dadurch gekennzeichnet, daß** der kombinierte Rill- und Transportkörper (1) an seinem Umfang (4) mit einer je nach Außendurchmesser variierenden Anzahl von Flachstücken (10, 10', 10") versehen ist, die in der Drehebene des kombinierten Rill- und Transportkörpers (1) verlaufen und einen über den Umfang (4) des kombinierten Rill- und Transportkörpers (1) radial vorstehenden vieleckigen Rillring (11) bilden.

2. Vorrichtung nach Anspruch 1, **dadurch gekennzeichnet, daß** der Transportkörper (1) in bezug auf den Gegenkörper (2) in der Höhe verstellbar am Maschinenrahmen angebracht ist.

3. Vorrichtung nach Anspruch 1, **dadurch gekennzeichnet, daß** der vieleckige Riliring (11) eine Dicke von 1 - 5 mm hat.

4. Vorrichtung nach Anspruch 1, **dadurch gekennzeichnet, daß** jedes Flachstück (10, 10' 10") des vieleckigen Rillringes (11) eine Länge von 5 - 25 mm hat.

## Claims

1. A device for stamping score lines in corrugated board (3) for better folding and to comply better with the box dimensions for manufacturing and processing machines having a combined scoring and transport member (1) and a counter-member (2),
**characterised in that** the combined scoring and transport member (1) is provided on it periphery (4) with a number of flat pieces (10, 10', 10") varying according to the external diameter, which run in the rotational plane of the combined scoring and transport member (1) and form a polygonal scoring ring (11) which radially projects over the periphery (4) of the combined scoring and transport member (1).

2. A device according to Claim 1,
**characterised in that** the transport member (1) is mounted on the machine frame so that it is height-adjustable with respect to the counter-member (2).

3. A device according to Claim 1,
**characterised in that** the polygonal scoring ring (11) has a thickness of 1 - 5 mm.

4. A device according to Claim 1,
**characterised in that** each flat piece (10, 10', 10") of the polygonal scoring ring (11) has a length of 5 - 25 mm.

## Revendications

1. Dispositif de formation de lignes de rainures dans du carton ondulé (3) pour un meilleur pliage et le respect des dimensions de boîtes, destiné à des machines de fabrication et de transformation, comprenant un corps de rainurage et de transport (1) combiné et un contre-corps (2), **caractérisé en ce que** le corps de rainurage et de transport combiné (1) présente sur sa périphérie (4) un nombre de plats (10, 10', 10") variable en fonction du diamètre extérieur, qui s'étendent au niveau de rotation du corps de rainurage et de transport combiné (1) et qui forment un anneau de rainurage (11) polygonal saillant radialement de la périphérie du corps de rainurage et de transport combiné (1).

2. Dispositif selon la revendication 1, **caractérisé en ce que** le corps de transport (1) est disposé sur le bâti de machine de façon réglable en hauteur par rapport au contre-corps (2).

3. Dispositif selon la revendication 1, **caractérisé en ce que** l'anneau de rainurage (11) polygonal présente une épaisseur de 1 - 5 mm.

4. Dispositif selon la revendication 1, **caractérisé en ce que** chaque plat (10, 10', 10") de l'anneau de rainurage (11) polygonal présente une longueur de 5 - 25 mm.
